# EUROPÄISCHE PATENTSCHRIFT

(11) **EP 0 055 247 B1**
(45) Veröffentlichungstag und Bekanntmachung des Hinweises auf die Patenterteilung: **03.09.1986**
(21) Anmeldenummer: 81890209.0
(22) Anmeldetag: 23.12.1981
(51) Int. Cl.: B66C 23/90

(54) **Ladekran**
Loading crane
Grue de chargement

(30) Priorität: 23.12.1980 AT 6280/80
(43) Veröffentlichungstag der Anmeldung: 30.06.1982
(73) Patentinhaber: Firma PALFINGER, A-5028 Salzburg-Kasern (AT)
(72) Erfinder: Popodi, Georg, A-5020 Salzburg (AT)
(74) Vertreter: Torggler, Paul, Dr.

## Beschreibung

Die Erfindung betrifft einen Ladekran mit einem mittels eines ersten, hydraulischen Antriebs heb- und senkbaren Schwenkarm, der gegebenenfalls aus mehreren, mittels weiteren, hydraulischen Antrieben gegeneinander bewegbaren Schwenkarmteilen besteht, wobei dem einer Hebbewegung des Schwenkarmes zugeordneten Zylinderraum des ersten, hydraulischen Antriebs ein Lasthalteventil vorgeschaltet ist, welches durch Druckanstieg in der mit dem einer Senkbewegung zugeordneten Zylinderraum verbundenen Leitung in die Offenstellung steuerbar ist, und wobei mit dem ersten, hydraulischen Antrieb ein Überlastventil kommuniziert, welches bei einer Kranüberlastung zumindestens den ersten hydraulischen Antrieb gegen eine das Lastmoment vergroßernde Bewegung sperrt.

In der Zeitschrift "Ölhydraulik und Pneumatik",⁻ Band 21, Nr. 6, Juni 1977, ist auf den Seiten 458 - 460 eine Steuerung hydraulischer Hebezeuge beschrieben. Die Fig. 3 zeigt Antriebe, welche sowohl eine Überlastsicherung als auch ein Lasthalteventil enthalten. Nachteilig dabei ist, daß komplizierte Zusatzeinrichtungen wie 2/2-Wege-Magnetventile, Hilfssteuerkanale und zusätzliche Anzapfungen an den Ventilen erforderlich sind, um bei Ansprechen der Überlastsicherungen eine Bewegung in die das Lastmoment verkleinernde Richtung zu ermöglichen.

Der Erfindung lag demgemäß die Aufgabe zugrunde, auf einfachste Weise das Ansprechen des Überlastventiles zu verhindern, wenn der Druck in der Senkleitung erhöht wird, um das Lasthalteventil zu öffnen und damit die Senkbewegung zu ermöglichen.

Erfindungsgemäß wird dies entweder durch ein federbelastetes Kompensationsventil mit zwei entgegengesetzt wirkenden Steuerkolben erreicht, welches auf einen dem Lastmoment entsprechenden Differenzdruck anspricht, oder aber durch ein in die Senkleitung eingebautes Druckreduzierventil, welches den Überdruck vom Antriebszylinder des Schwenkarmes fernhält.

Bei beiden Konstruktionen bleibt die Sicherheit gegen Überlastung auch beim Senken voll erhalten.

Weitere Einzelheiten der Erfindung werden nachfolgend an Hand einer Reihe von Ausführungsbeispielen und unter Bezugnahme auf die Zeichnungsfiguren näher erläutert. >_{ebei} zeigen die Fig. 1 das Schema eines erfindungsgemäßen Ladekrans mit einer Kompensation des für die Senkbewegung des Schwenkarmes erforderlichen Druckanstiegs im Überlastventil, die Fig. 2 die Kompensation durch ein dem Überlastventil vorgeschaltetes Kompensationsventil und die Fig. 3 die Verwendung eines Druckreduzierventils für diesen Zweck.

Bei dem in der Fig. 1 dargestellten Ausführungsbeispiel ist von dem hinreichend bekannten Ladekran 1 nur der Schwenkarm 2 dargestellt, welcher mittels eines aus Zylinder und Kolben mit Kolbenstange bestehenden hydraulischen Antriebs 3 angehoben bzw. abgesenkt werden kann. Es ist leicht ersichtlich, daß durch diese Heb- bzw. Senkbewegung das Lastmoment verkleinert bzw. vergrößert wird. Der der Senkbewegung zugeordnete Zylinderraum 3" des hydraulischen Antriebs 3 ist über eine Senkleitung 7 mit einem Steuerventil 4 verbunden. Dem einer Hebbewegung des Schwenkarmes 2 zugeordneten Zylinderraum 3' ist ein bekanntes Lasthalteventil 12 vorgeschaltet, welches ebenfalls über eine Leitung 6 mit dem Steuerventil 4 verbunden ist. Weiters kommuniziert der Zylinderraum 3' über eine Leitung 8 mit einem Überlastventil 11. Dieses Überlastventil ist in die Geschlossenstellung mittels einer Feder vorgespannt, und weist einen ersten, der Federkraft entgegenwirkenden Steuerkolben auf, welcher über eine Leitung 10 mit der Leitung 8 kommuniziert. Ein zweiter Steuerkolben, dessen Wirkungsrichtung dem ersten Steuerkolben entgegengesetzt ist, kommuniziert über eine Leitung 13 mit der Senkleitung 7.

Wird nun der Ladekran beispielsweise durch ein zu weites Ausfahren eines nicht dargestellten Verlängerungsarmes überlastet, so spricht das Überlastventil 11 in bekannter Weise an, d. h. es verbindet die Leitung 8 mit der Leitung 16 und betätigt so einen Sperrantrieb 5. Dieser Sperrantrieb 5 verschiebt alle Steuerventile 4 in eine neutrale Stellung, welche hydraulischen Antrieben zugeordnet sind, die eine das Lastmoment vergrößernde Bewegung bewirken können. Der Sperrantrieb 5 kann entweder in bekannter Weise in die Steuerventile integriert sein, er kann aber auch direkt auf die Handhebel zur Betätigung der Steuerventile wirken.

Bei dem Schwenken des Schwenkarmes mittels des hydraulischen Antriebes 3 muß aufgrund des Lasthalteventils 12 in bekannter Weise in der Senkleitung 7 ein Überdruck aufgebaut werden, sodaß das Lasthalteventil 12 über die Leitung 9 in die Offenstellung gesteuert werden kann. Dieser Überdruck in der Leitung 7 und dem Zylinderraum 3" pflanzt sich auch in den Zylinderraum 3' fort und überlagert sich dort dem vom Lastmoment herrührenden Druck. Zugleich wird jedoch dieser Druckanstieg im Überlastventil 11 dadurch kompensiert, daß dem ersten, über die Leitung 10 mit dem Zylinderraum 3' kommunizierenden Steuerkolben ein zweiter Steuerkolben entgegenwirkt, der über die Leitung 13 mit der Senkleitung 7 kommuniziert. Damit bleibt die Schaltschwelle des Überlastventils konstant.

Tritt jedoch während des Absenkens des Schwenkarmes 2 eine tatsächliche Überlastung ein, so blockiert das Überlastventil 11 über den Sperrantrieb 5 in der vorher beschriebenen Weise das Steuerventil 4.

Bei der in der Fig. 2 dargestellten Variante ist dem Überlastventil 11 ein Druckkompensationsventil 14 vorgeschaltet, welches wiederum zwei entgegenwirkende Steuerkolben aufweist und federnd in die Geschlossenstellung vorgespannt ist. Auch hier kommuniziert der erste Steuerkolben über eine Leitung 10 mit dem Zylinderraum 3' des Antriebs 3, während der zweite Steuerkolben über eine Leitung 13 mit der Senkleitung 7 kommuniziert.

Eine weitere Möglichkeit der Druckkompensation beim Absenken des Schwenkarmes 2 ist in der Fig. 3 dargestellt. Hier ist zwischen dem Anschluß für die Steuerleitung 9 des Lasthalteventils 12 und dem hydraulischen Antrieb 3 ein Druckreduzierventil 15 in die Senkleitung 7 eingeschaltet. Dieses Druckreduzierventil 15 verhindert, daß sich der für die Senksteuerung des Lasthalteventils erforderliche Überdruck in der Senkleitung 7 bis in den Zylinderraum 3" fortpflanzt und somit dem vom Lastmoment herrührenden Druck überlagert.

## Patentansprüche

1. Ladekran mit einem mittels eines ersten, hydraulischen Antriebs heb- und senkbaren Schwenkarm, der gegebenenfalls aus mehreren, mittels weiteren, hydraulischen Antrieben gegeneinander bewegbaren Schwenkarmteilen besteht, wobei dem einer Hebbewegung des Schwenkarmes (2) zugeordneten Zylinderraum (3') des ersten, hydraulischen Antriebs (3) ein Lasthalteventil (12) vorgeschaltet ist, welches durch Druckanstieg in de mit dem einer Senkbewegung zugeordneten Zylinderraum (3") verbundenen Leitung (7) in die Offenstellung steuerbar ist, und wobei mit dem ersten, hydraulischen Antrieb ein Überlastventil (11), kommuniziert, welches bei einer Kranüberlastung zumindestens den ersten hydraulischen Antrieb gegen eine das Lastmoment vergrößernde Bewegung sperrt, gekennzeichnet durch ein federbelastetes Kompensationsventil mit zwei entgegengesetzt wirkenden Steuerkolben, deren erster - wie an sich bekannt - der Federkraft entgegenwirkt und über eine erste Leitung (10) mit dem einer Hubbewegung des Schwenkarmes (2) zugeordneten Zylinderraum (3') des ersten hydraulischen Antriebes (3) kommuniziert, und deren zweiter, dessen Wirkungsrichtung dem ersten Steuerkolben entgegengesetzt ist, über eine zweite Leitung (13) mit der Senkleitung (7) des ersten hydraulischen Antriebes (3) verbunden ist.

2. Ladekran nach Anspruch 1, dadurch gekennzeichnet, daß das Kompensationsventil dadurch in das Überlastventil (11) integriert ist, daß dieses einen zusätzlichen an die zweite Leitung (13) angeschlossenen Steuerkolben aufweist (Fig. 1).

3. Ladekran nach Anspruch 1, dadurch gekennzeichnet, daß das Kompensationsventil (14) in die Verbindungsleitung (8) zwischen dem einer Hubbewegung des Schwenkarmes (2) zugeordneten Zylinderraum (3') und dem Überlastventil (11) eingebaut ist (Fig. 2).

4. Ladekran mit einem mittels eines ersten, hydraulischen Antriebs heb- und senkbaren Schwenkarm, der gegebenenfalls aus mehreren, mittels weiteren, hydraulischen Antrieben gegeneinander bewegbaren Schwenkarmteilen besteht, wobei dem einer Hebbewegung des Schwenkarmes (2) zugeordneten Zylinderraum (3') des ersten, hydraulischen Antriebs (3) ein Lasthalteventil (12) vorgeschaltet ist, welches durch Druckanstieg in der mit dem einer Senkbewegung zugeordneten Zylinderraum (3") verbundenen Leitung (7) in die Offenstellung steuerbar ist, und wobei mit dem ersten, hydraulischen Antrieb ein Überlastventil (11) kommuniziert, welches bei einer Kranüberlastung zumindestens den ersten hydraulischen Antrieb gegen eine das Lastmoment vergrößernde Bewegung sperrt, dadurch gekennzeichnet, daß dem einer Senkbewegung des Schwenkarmes (2) zugeordneten Zylinderraum (3") des ersten, hydraulischen Antriebs (1) ein Druckreduzierventil (15) vorgeschaltet ist.

## Claims

1. Loading crane with a swivel arm liftable and lowerable by means of a first hydraulic drive and comprising, if required, a number of further swivel arm elements movable towards one another by means of further hydraulic drives, ahead of the cylinder space (3') of the first hydraulic drive (3) which is associated with an upward motion of the swivel arm (2), a load holding valve (12) being arranged and movable into the open position by pressure increase in the conduit (7) connected with the cylinder space associated with a lowering motion, and an overload valve (11) communicating with the first hydraulic drive and blocking at least the first hydraulic drive against a motion increasing the load moment, when the crane is overloaded, characterized by a spring-loaded compensating valve with two oppositely acting control pistons, the first of said pistons - as known per se - counteracting the spring force and communicating via a first conduit (10) with a cylinder space (3') of the first hydraulic drive (3) associated with a lifting motion of the swivel arm (2), and the second of said pistons, whose direction of action is opposed to the first control piston, being connected with the lowering conduit (7) of the first hydraulic drive (3) via a second conduit (13).

2. Loading crane according to claim 1, characterized in that the compensating valve is integrated into the overload valve (11) in that the latter-mentioned has an additional control piston connected with the second conduit (13), (Fig. 1)

3. Loading crane according to claim 1, characterized in that the compensating valve (14) is mounted into the connecting conduit (8) between the cylinder space (3') associated with a lifting motion of the swivel arm (2) and the overload valve (11), (Fig. 2).

4. Loading crane with a swivel arm liftable and lowerable by means of a first hydraulic drive and comprising, if required, a number of further swivel arm elements movable towards one another by means of further hydraulic drives, ahead of the cylinder space (3') of the first hydraulic drive (3) which is associated with an upward motion of the swivel arm (2), a load holding valve (12) being arranged and movable into the open position by pressure increase in the conduit (7) connected with the cylinder space associated with a lowering motion, and an overload valve (11) communicating with the first hydraulic drive and blocking at least the first hydraulic drive against a motion increasing the load moment, when the crane is overloaded, characterized in that a pressure reducing valve (15) is arranged in advance of the cylinder space (3") of the first hydraulic drive (1) associated with a lowering motion of the swivel arm (2).

## Revendications

1. Grue de chargement comportant une flèche pivotante pouvant être relevée et abaissée au moyen d'un premier dispositif d'entraînement hydraulique et qui est constituée éventuellement par plusieurs éléments de flèche pivotante pouvant être déplacés les uns par rapport aux autres au moyen d'autres dispositifs d'entraînement hydrauliques, et dans laquelle en amont de l'espace (3') du cylindre, qui est associé à un mouvement de levage de la flèche pivotante (2), du premier dispositif d'entraênement hydraulique (3) se trouve branchée une soupape (12) de retenue de la charge, qui peut être commandée pour être amenée dans la position ouverte au moyen d'un accroissement de la pression dans la canalisation (7) reliée à l'espace (3") du cylindre, qui est associé au mouvement d'abaissement, et dans laquelle le premier dispositif d'entraînement hydraulique est en communication avec une soupape de surcharge (11) qui, dans le cas d'une surcharge de la grue, bloque au moins le premier dispositif d'entraînement hydraulique contre un déplacement augmentant le couple résistant, caractérisée par une soupape de compensation chargée par un ressort et comportant deux pistons de commande agissant en des sens opposés et dont le premier s'oppose - comme cela est connu en soi - à la force du ressort et communique, par l'intermédiaire d'une première canalisation (10), avec l'espace (3') du cylindre, qui est associé à un mouvement de levage de la flèche pivotante (2), du premier dispositif d'entraînement hydraulique (3) et dont le second piston, dont le sens d'action est opposé à celui du premier piston de commande, est reliée par l'intermédiaire d'une seconde canaJisation (13) à la canalisation d'abaissement (7) du premier dispositif d'entraînement hydraulique (3).

2. Grue de chargement selon la revendication 1, caractérisée en ce que la soupape de compensation est intégrée dans la soupape de surcharge (11) du fait que cette dernière possède un piston de commande supplémentaire raccordé à la seconde canalisation (13) (figure 1).

3. Grue de chargement selon la revendication 1, caractérisée en ce que la soupape de compensation (14) est montée dans la canalisation de liaison (8) située entre l'espace (3') du cylindre, qui est associé à un mouvement de letage de la flèche pivotante (2), et la soupape de surcharge (11) (figure 2).

4. Grue de chargement comportant une flèche pivotante pouvant être relevée et abaissée au moyen d'un premier dispositif d'entraînement hydraulique et qui est constituée éventuellement par plusieurs éléments de flèche pivotante pouvant être déplacés les uns par rapport aux autres au moyen d'autres dispositifs d'entraînement hydrauliques, et dans laquelle en amont de l'espace (3') du cylindre, qui est associé à un mouvement de levage de la flèche pivotante (2), du premier dispositif d'entraînement hydraulique (3) se trouve branchée une soupape (12) de retenue de la charge, qui peut être commandée pour être amenée dans la position ouverte au moyen d'un accroissement de la pression dans la canalisation (7) reliée à l'espace (3") du cylindre, qui est associé au mouvement d'abaissement, et dans laquelle le premier dispositif d'entraînement hydraulique est en communication avec une soupape de surcharge (11) qui, dans le cas d'une surcharge de la grue, bloque au moins le premier dispositif d'entraînement hydraulique contre un déplacement augmentant le couple résistant, caractérisée en ce qu'une soupape de réduction de pression (15) est branchée en amont de l'espace (3") du cylindre, qui est associé à un mouvement d'abaissement de la flèche pivotante (2), du premier dispositif d'entraînement hydraulique (1).
